# FASCICULE DE BREVET EUROPEEN

(11) **EP 2 535 284 B1**
(45) Date de publication et mention de la délivrance du brevet: **30.07.2014**
(21) Numéro de dépôt: 12172000.7
(22) Date de dépôt: 14.06.2012
(51) Int. Cl.: B65D 5/72, B65D 77/06

(54) **Conteneur pour produit pulvérulent, granuleux, pâteux ou liquide**
Behälter für pulverförmiges, körniges, pastöses oder flüssiges Produkt
Container for powdery, granular, liquid or paste-like product

(30) Priorité: 17.06.2011 FR 1155309
(43) Date de publication de la demande: 19.12.2012
(73) Titulaire: DS Smith Packaging France, 68320 Kunheim (FR)
(72) Inventeur: Million, Olivier, 68127 Sainte-Croix-en-Plaine (FR)
(74) Mandataire: Gevers France

(56) Documents cités:
- EP-A1- 0 493 353
- WO-A1-01/79072
- US-A- 2 171 415
- US-A- 2 524 516
- US-A- 5 145 070
- US-A1- 2004 129 739

## Description

La présente invention concerne le domaine des conteneurs en carton ondulé ou autre matériau équivalent, destinés au transport et à la distribution de produits pulvérulents, granuleux ou fluides tels que pâteux ou liquides.

Les conteneurs de grande contenance, c'est-à-dire ayant une capacité de plusieurs centaines de kg, et agencés pour pouvoir assurer la distribution à la demande du contenant, sont en général rigides et construits de manière à pouvoir être réutilisés. En substitution de ces derniers, on trouve maintenant des conteneurs avec trémie, en carton épais, qui présentent l'avantage de pouvoir être démontés lorsqu'ils sont vides soit pour un envoi à vide chez l'industriel en vue de son remplissage soit après utilisation et déchargement de son contenant pour un retour à vide. Le carton présente l'avantage aussi de pouvoir être recyclé et transformé à nouveau.

Le présent déposant s'est fixé comme objectif la mise au point d'un conteneur en carton répondant aux exigences d'économie de matière, de coût, de poids et de simplicité de montage et démontage.

On parvient à la réalisation d'un tel objectif avec un conteneur pour produit pulvérulent ; granuleux, pâteux ou liquide comprenant une ceinture avec deux premières parois parallèles entre elles, deux autres parois verticales et un fond avec une trémie, tel que caractérisé par la revendication 1.

Un tel agencement permet de réaliser le conteneur d'une seule pièce. De manière surprenante on constate que la trémie formée ainsi est capable de supporter des fortes charges en employant un carton d'épaisseur appropriée, par exemple à double ou triple épaisseur de cannelures.

On renforce encore la structure tout en permettant un montage aisé lorsque les pans de la trémie comprennent un volet d'appui formant surface d'appui contre paroi.

Les documents WO 01/79072 A1 et US 2004/129739 A1 décrivent des conteneurs avec trémie comportant des pans inclinés.

Pour assurer la fermeture du fond, le conteneur comprend deux rabats le long desdites autres parois, les rabats étant maintenus en place par un moyen d'attache amovible. Plus particulièrement, selon un mode de réalisation, le moyen d'attache est formé d'un tenon sur l'un des rabats et d'une encoche correspondante sur l'autre par exemple en forme de queue d'aronde ou autre forme d'effet équivalent.

Selon un autre mode de réalisation avantageux, le moyen d'attache est formé de volets de verrouillage prolongeant les rabats de manière à coopérer avec des fentes ménagées dans les dits premiers panneaux solidaires des deux premières parois.

Le carton ondulé utilisé pour les charges lourdes étant assez épais, il s'ensuit qu'après avoir été plié, les contraintes internes tendant à le remettre à plat sont importantes. Les volets de verrouillage des deux rabats s'appuient de ce fait l'un contre l'autre ce qui contribue au verrouillage des rabats en position contre les panneaux de la trémie.

Selon un mode de réalisation particulier de cette seconde solution, les volets d'appui sont maintenus plaqués en appui contre les parois verticales par les volets de verrouillage. Par ailleurs, en prévoyant une hauteur suffisante pour ces volets de verrouillage, ceux-ci sont alors amenés à prendre une position inclinée selon un angle aigu dans l'espace disponible sous le plan incliné de la trémie, assurant encore un meilleur verrouillage des rabats longs constituant le fond du conteneur.

L'ensemble de cet agencement permet la formation d'un conteneur par la découpe et le rainurage d'une seule plaque de carton ou autre matériau semblable. Cela est particulièrement avantageux car il peut être pré-assemblé et envoyé chez l'industriel qui en assure le chargement. Les opérations de mise en volume sont particulièrement simples.

Une coiffe en carton ondulé peut être prévue comme élément de fermeture en partie supérieure.

La plaque selon un mode de réalisation comprend des rabats de fermeture supérieure du conteneur, rabats dont la matière disponible peut alors servir à prolonger la hauteur des parois verticales du conteneur et à augmenter ainsi le volume de sa charge utile.

Selon un autre mode de réalisation le conteneur comporte une sache en matière plastique destinée à recevoir les produits, la sache étant notamment munie en partie inférieure d'un ou deux opercules de dépotage situés en regard des ouvertures du conteneur.

D'autres caractéristiques et avantages ressortiront de la description qui suit de deux modes de réalisation non limitatifs, en référence aux dessins annexés sur lesquels
La figure 1 représente le conteneur de l'invention vu en perspective et en transparence;
La figure 2 montre une plaque de carton découpée et rainurée selon un premier mode de réalisation pour obtenir par mise en volume le conteneur de l'invention tel que représenté sur la figure 1 ;
La figure 3 montre une plaque de carton découpée et rainurée selon un second mode de réalisation pour obtenir par mise en volume un conteneur de l'invention.

Le conteneur 1 de la figure 1 est en forme de parallélépipède. Il comprend quatre parois parallèles deux à deux, 2 et 4, et 3 et 5. Le bas du conteneur comprend une trémie 10 formée de deux pans inclinés ici à environ 45° l'un vers l'autre, par rapport à deux parois parallèles 2 et 4. Des ouvertures, 3b ou 5b, sont pratiquées dans au moins l'une des deux autres parois parallèles, 3 et 5, dans le prolongement de la ligne de fond de la trémie.

La trémie 10 est formée de plusieurs panneaux : deux premiers panneaux 21 et 41, et deux seconds panneaux 22 et 42. Les deux premiers panneaux 21 et 41 sont perpendiculaires respectivement aux parois parallèles 2 et 4 en étant articulés à l'arête inférieure, 2a et 4a des deux parois. Elle comprend deux seconds panneaux 22 et 42 respectivement qui sont solidaires des premiers panneaux 21 et 41 le long de leurs bords 21 a et 41a, opposés aux bords 2a et 4a. Les seconds panneaux 22 et 42 sont inclinés à environ 45° et sont en appui contre les parois 2 et 4. Ils forment les pans de la trémie 10. Des volets d'appui 23 et 43 respectivement prolongent les seconds panneaux 22 et 42 en étant en appui contre les parois 2 et 4.

La figure 2 montre le conteneur 10 de la figure 1 mis à plat. Il s'agit d'une seule plaque de carton ondulé. Un carton à triple cannelure est suffisamment résistant pour que le conteneur accepte des charges allant jusqu'à 1000kg. Sur cette plaque, on a délimité les panneaux, 2, 3, 4 et 5 qui font les parois du conteneur, par des rainurages en traits pointillés. Les rainurages réalisés par écrasement du carton ou bien par enlèvement de matière forment des lignes d'articulation permettant le pliage de la plaque. Les panneaux sont prolongés par les panneaux, 21, 22 et 23 pour le panneau 2 et les panneaux 41, 42 et 43 pour la paroi 4. Ces panneaux en étant pliés autour de lignes de pliage parallèles aux bords 2a et 4a des panneaux de parois 2 et 4 constituent les premiers, 21 et 41, et seconds, 22 et 42, panneaux ainsi que les volets d'appui, 23 et 43, du conteneur.

Des panneaux transversaux 31 et 51 prolongent les parois 3 et 5 le long de leur bord inférieur 3a et 5a respectif. Ces panneaux sont eux-mêmes prolongés par des volets de verrouillage découpés en V, 32 et 52.

Une fente, 21c et 41c, est pratiquée le long d'une ligne médiane dans les premiers panneaux 21 et 41.

Sur la figure 1, on a représenté le mode de verrouillage de la figure 2. Les panneaux transversaux 31 et 51 ont été plaqués contre les premiers panneaux 21 et 41. Les volets de verrouillage 32 et 52 des panneaux transversaux 31 et 51 ont été glissés dans les fentes 21c et 41c des premiers panneaux 21 et 41. Ils assurent le verrouillage du fond du conteneur.

La plaque de la figure 2 comprend également des rabats 26, 35, 45, 55 du côté opposé à celui de la trémie. Ces rabats permettent la fermeture du conteneur.

La mise en volume de la plaque telle que découpée et rainurée est réalisée de la façon suivante.

Tout d'abord on constitue une ceinture en rabattant le panneau 4 sur le tenon 7, situé le long du panneau 5, et en fixant le panneau 4 au tenon, par agrafage, collage ou tout moyen équivalent. La ceinture peut ainsi être expédiée à plat vers l'industriel qui va remplir le conteneur. Pour la mise en volume, on reforme le parallélépipède en écartant les panneaux 2, 3, 4, et 5 les uns des autres. On rabat ensuite les panneaux prolongeant les deux panneaux de paroi 2 et 4, en pliant les panneaux 21 et 41 à angle droit et pliant, vers l'intérieur et vers les parois 2 et 4, les seconds panneaux 22 et 42, les volets d'appui 23 et 43 sont mis en appui contre les parois. On plie alors les panneaux transversaux 31 et 51 contre les premiers panneaux, 21 et 41, et on glisse les volets 32 et 52 dans les fentes 21c et 41c de ces derniers. Les volets 32 et 52 sont découpés en V pour permettre aux seconds panneaux 22 et 42 de se plier à 45° ou tout autre angle prévu pour former la trémie. Les bords droits des volets 32 et 52 sont découpés pour former une encoche 32d et 52d. Cette encoche permet le verrouillage en position, en formant un logement pour les volets 23 et 43 comme on le voit sur la figure 1.

Lorsque le conteneur est en volume il est possible de le charger par le dessus. Le poids de la charge pulvérulente ou pâteuse maintient les panneaux en place.

La figure 3 montre une plaque de carton découpée pour former un autre moyen de verrouillage. Les références des éléments identiques à ceux de la figure 2 sont les mêmes. Les panneaux 31' et 51' sont modifiés. Ainsi au lieu des panneaux 32 et 52 coopérant avec les fentes pratiquées dans les premiers panneaux, le moyen de verrouillage est constitué de tenons coopérant avec des encoches. Les tenons en queue d'aronde 31'f et 51'f d'un panneau coopèrent avec les encoches 31'e et 51'e respectives sur le panneau opposé

Selon un autre mode de réalisation avantageux, le conteneur peut être muni d'une coiffe en carton ondulé comme élément de fermeture en partie supérieure, en lieu et place des rabats de fermeture supérieure du conteneur mono-flan, rabats dont la matière disponible peut alors servir à prolonger la hauteur des parois verticales du conteneur et à augmenter ainsi le volume de sa charge utile.

Quel que soit le mode de réalisation parmi ceux décris ci-dessus, le conteneur peut être équipé d'une sache en plastique destinée à recevoir les produits à contenir dans le silo, la sache pouvant être munie en partie inférieure d'un ou deux opercules de dépotage situés en regard des ouvertures (3b, 5b) du conteneur.

## Revendications

1. Conteneur (1) pour produit pulvérulent, granuleux, pâteux ou liquide, comprenant une ceinture en carton ondulé avec deux premières parois (2, 4) parallèles entre elles, deux autres parois verticales et un fond avec une trémie (10), la trémie (10) comprenant deux pans inclinés l'un vers l'autre et étant formée de panneaux (21, 22, 23 ; 41, 42, 43) solidaires desdites deux premières parois (2, 4), **caractérisé par le fait que** la trémie comprend deux premiers panneaux (21, 41), chacun articulé le long du bord inférieur (2a, 4a) de l'une des deux premières parois (2, 4) et deux deuxièmes panneaux (22, 42) les dits deuxièmes panneaux formant les pans de la trémie.

2. Conteneur selon la revendication 1 dont les panneaux formant les pans de la trémie comprennent un volet d'appui (23, 43) formant surface d'appui contre paroi.

3. Conteneur selon l'une des revendications précédentes dont au moins l'une desdites autres parois verticales (3, 5) comporte une ouverture (3b, 5b) située dans le prolongement de la ligne de fond de la trémie.

4. Conteneur selon l'une des revendications précédentes comprenant deux rabats (31, 51) le long desdites deux autres parois (3, 5), les rabats étant maintenus en place par un moyen d'attache amovible.

5. Conteneur selon la revendication précédente dont le moyen d'attache est formé d'un tenon (31'f, 51'f) sur l'un des rabats (31, 51) et d'une encoche (31'e, 51'e) correspondante sur l'autre.

6. Conteneur selon la revendication 4 dont le moyen d'attache des rabats inférieurs (31,51) est formé de volets (32, 52) coopérant avec des fentes (41c, 21c) ménagées dans les dits panneaux (21, 41) solidaires des deux premières parois.

7. Conteneur selon la revendication précédente combinée à la revendication 2 dont les volets de verrouillage (32, 52) sont en appui contre le bord inférieur des volets d'appui (23, 43).

8. Conteneur selon l'une des revendications précédentes formé par la découpe et le rainurage d'une seule plaque de carton ou autre matériau semblable.

9. Conteneur selon l'une des revendications précédentes comportant une coiffe en carton ondulé comme élément de fermeture en partie supérieure,

10. Conteneur selon l'une des revendications précédentes comprenant des rabats de fermeture supérieure du conteneur, rabats dont la matière disponible peut alors servir à prolonger la hauteur des parois verticales du conteneur et à augmenter ainsi le volume de sa charge utile.

11. Conteneur selon l'une des revendications précédentes combinée à la revendication 3 comportant une sache en plastique destinée à recevoir les produits à contenir, la sache étant notamment munie en partie inférieure d'un ou deux opercules de dépotage situés en regard de l'ouverture (3b, 5b) du conteneur.

## Patentansprüche

1. Behälter (1) für ein pulverförmiges, körniges, pastenartiges oder flüssiges Produkt, umfassend einen Rahmen aus Wellpappe mit zwei ersten Wänden (2, 4), die zueinander parallel sind, zwei weitere vertikale Wände und einen Boden mit einem Trichter (10), wobei der Trichter (10) zwei zueinander geneigte Flächen umfass und von Platten (21, 22, 23; 41, 42, 43), die mit den beiden ersten Wänden (2, 4) verbunden sind, gebildet ist, **dadurch gekennzeichnet, dass** der Trichter zwei erste Platten (21, 41), die jeweils entlang des unteren Randes (2a, 4a) einer der beiden ersten Wände (2, 4) angelenkt sind, und zwei zweite Platten (22, 42) umfasst, wobei die zweiten platten die Flächen des Trichters bilden.

2. Behälter nach Anspruch 1, dessen Platten, die die Flächen des Trichters bilden, eine Auflageklappe (23, 43) umfassen, die eine Auflagefläche gegen die Wand bildet.

3. Behälter nach einem der vorhergehenden Ansprüche, bei dem mindestens eine der anderen vertikalen Wände (3, 5) eine Öffnung (3b, 5b) umfasst, die sich in der Verlängerung der Bodenlinie des Trichters befindet.

4. Behälter nach einem der vorhergehenden Ansprüche, umfassend zwei Umschläge (31, 51) entlang der beiden anderen Wände (3, 5), wobei die Umschläge durch ein abnehmbares Befestigungsmittel an Ort und Stelle gehalten werden.

5. Behälter nach dem vorhergehenden Anspruch, dessen Befestigungsmittel von einem Zapfen (31'f, 51'f) auf einem der Umschläge (31, 51) und einer entsprechenden Kerbe (31'e, 51'e) auf dem anderen gebildet ist.

6. Behälter nach Anspruch 4, dessen Mittel zur Befestigung der unteren Umschläge (31, 51) von Klappen (32, 52) gebildet ist, die mit Schlitzen (41 c, 21 c) zusammenwirken, die in den Platten (21, 41), die mit den beiden ersten Wänden verbunden sind, ausgenommen sind.

7. Behälter nach dem vorhergehenden Anspruch in Kombination mit dem Anspruch 2, dessen Verriegelungsklappen (32, 52) am unteren Rand der Auflageklappen (23, 43) aufliegen.

8. Behälter nach einem der vorhergehenden Ansprüche, der durch Ausschneiden und Ausnehmen von Rillen aus einer einzigen Platte aus Karton oder einem anderen ähnlichen Material gebildet ist.

9. Behälter nach einem der vorhergehenden Ansprüche, umfassend eine Abdeckung aus Wellpappe als Verschlusselement im oberen Teil.

10. Behälter nach einem der vorhergehenden Ansprüche, umfassend Umschläge zum oberen Verschluss des Behälters, Umschläge, dessen verfügbares Material in diesem Fall dazu dienen kann, die Höhe der vertikalen Wände des Behälters zu verlängern und so das Volumen seiner Nutzlast zu vergrößern.

11. Behälter nach einem der vorhergehenden Ansprüche in Kombination mit Anspruch 3, umfassend einen Plastiksack, der dazu bestimmt ist, die zu enthaltenden Produkte aufzunehmen, wobei der Sack insbesondere im unteren Teil mit einer oder zwei Entladeverschlüssen versehen ist, die sich gegenüber der Öffnung (3b, 5b) des Behälters befinden.

## Claims

1. Container (1) for a powdery, granular, pasty or liquid product, comprising a corrugated cardboard belt having two first walls (2, 4) which are parallel to each other, two other, vertical walls, and a base having a hopper (10), said hopper (10) comprising two sides which are inclined towards each other and being formed by panels (21, 22, 23; 41, 42, 43) which are rigidly connected to said two first walls (2, 4), **characterised in that** the hopper comprises two first panels (21, 41), each articulated along the lower edge (2a, 4a) of one of the two first walls (2, 4) and two second panels (22, 42), said second panels forming the sides of the hopper.

2. Container according to claim 1, wherein the panels forming the sides of the hopper comprise a support tab (23, 43) forming a support surface against the wall.

3. Container according to either of the preceding claims, wherein at least one of said other, vertical walls (3, 5) comprises an opening (3b, 5b) made in the extension of the bottom line of the hopper.

4. Container according to any of the preceding claims, comprising two flaps (31, 51) along said two other walls (3, 5), the flaps being held in place by a removable attachment means.

5. Container according to the preceding claim, wherein the attachment means are formed by a lug (31'f, 51'f) on one of the flaps (31, 51) and a corresponding notch (31'e, 51'e) on the other flap.

6. Container according to claim 4, wherein the attachment means of the lower flaps (31, 51) are formed by tabs (32, 52) cooperating with slots (41 c, 21 c) made in said panels (21, 41) which are rigidly connected to the two first walls.

7. Container according to the preceding claim in combination with claim 2, wherein the locking tabs (32, 52) are supported against the lower edge of the support tabs (23, 43).

8. Container according to any of the preceding claims, formed by cutting and scoring a single sheet of cardboard or other similar material.

9. Container according to any of the preceding claims, comprising a corrugated cardboard cover as a closure element on the upper part.

10. Container according to any of the preceding claims, comprising flaps for closing the upper part of the container, it thus being possible for the material of said flaps to be used to extend the height of the vertical walls of the container and to thus increase the volume of its capacity.

11. Container according to any of the preceding claims in combination with claim 3, comprising a plastics liner bag intended to receive the products to be contained, the lower part of the bag being more particularly equipped with one or two decanting caps positioned so as to face the opening (3b, 5b) in the container.
